# EUROPÄISCHE PATENTSCHRIFT

(11) **EP 2 292 443 B1**
(45) Veröffentlichungstag und Bekanntmachung des Hinweises auf die Patenterteilung: **10.07.2013**
(21) Anmeldenummer: 09405147.1
(22) Anmeldetag: 03.09.2009
(51) Int. Cl.: B42C 7/00, B31F 1/08

(54) **Vorrichtung zur Verformung eines auf einen Buchblockrücken eines Buchblocks etwa gleichmässig verteilt auszurichtenden Buchdeckerückens**
Device for deforming a book cover spine aligned largely equally on a book block spine of a book block
Dispositif de déformation d'un dos de couverture de livre devant être aligné essentiellement régulièrement sur un dos de bloc de livre d'un bloc de livre

(43) Veröffentlichungstag der Anmeldung: 09.03.2011
(73) Patentinhaber: Müller Martini Holding AG, 6052 Hergiswil (CH)
(72) Erfinder: Schilling, Holger, 97980 Bad Mergentheim (DE); Friese, Thomas, 04177 Leipzig (DE)

(56) Entgegenhaltungen:
- DE-A1- 19 853 254
- DE-A1-102006 033 117
- GB-A- 1 501 443

## Beschreibung

Die Erfindung betrifft eine Vorrichtung zur Verformung eines auf einen Buchblockrücken eines Buchblocks etwa gleichmässig verteilt auszurichtenden, gegebenenfalls eine Rückeneinlage aufweisenden Buchdeckerückens einer liegend ausgestreckt positionierten Buchdecke, bestehend aus einem auf die dem Buchblockrücken zugewandte Innenseite des Buchdeckerückens bewegbaren, diesen zwischen zwei seitlichen, entgegenstehenden Falzformschienen aushebenden, einen Steg an dem Buchdeckerücken erzeugenden Verformungswerkzeug.
In der industriellen Buchfertigung für Hartdeckenbücher werden nach einem vorausgehenden Teilprozess, bei dem ein Buchblock am Rücken bearbeitet wird, eine Buchdecke und ein Buchblock im Rückenbereich vereint werden, bevor das anschliessende Abpressen und Falzeinbrennen erfolgt. Diese Vorgehensweise bestimmt im Wesentlichen die Formstabilität eines Buches beim Lesen und Aufbewahren im Büchergestell.
Die hier beschriebene Vorrichtung befindet sich in nächster Nachbarschaft einer Einhängemaschine einer Buchfertigungslinie. Für eine hohe Buchqualität spielt das Verformen einer Buchdecke im Mittenbereich resp. eines Buchdeckerückens eine wichtige Rolle. Hierzu ist ein kantengenaues Fügen von Buchblock und Buchdecke für eine ästhetische Verbindung entscheidend.

Die deutsche Offenlegungsschrift 1'436'086 beschreibt und zeigt eine Buchbindemaschine mit einer Station zum serienweisen Zusammenfügen von Buchbestandteilen, insbesondere eine Anordnungsweise einer Vorrichtung der eingangs beschriebenen Art. Die in einem Magazin gestapelten Buchdecken werden einzeln von der Stapelunterseite abgezogen und in eine den Buchdeckerücken formende Form- und Faltstation A transportiert. Entlang von Seitenführungen wird die am Rücken verformte Buchdecke in die Binde- oder Einhängestation weitertransportiert, so dass der von unten zugeführte Buchblock eingehängt werden kann.

Die DE 198 53 254 A1 vermittelt eine Vorrichtung zum Runden von Buchdecken, die sich von einer Vorrichtung zur Verformung eines Buchdeckerückens mit gerader Rückenform durch einen rechteckigen Verformungssteg unterscheidet. Der Verformungssteg wird bei einer Aenderung der Buchblockdicke jeweils ausgewechselt und die Verformungsvorrichtung resp. die Falzformschienen der Aenderung entsprechend eingestellt. Durch den manuellen Wechsel der Verformungswerkzeuge entsteht eine entsprechend längere Umrüstzeit an der Einhängemaschine und eine Verarbeitung von Büchern mit unterschiedlicher Dicke in Folge lässt sich wirtschaftlich nicht durchführen.

Aus der DE102006033117 A1 sind ein Verfahren und Vorrichtung zur Schaffung einer scharnierartigen, biegbaren Zone in einem Bogen aus Papier, Pappe, Karton oder Folie bekannt. Dazu ist beidseitig eines zu verformenden Rückenbereichs des als Umschlag für einen Buchblock dienenden Bogens ein aus einem Oberwerkzeug und einem Unterwerkzeug bestehendes Walzenbiegewerkzeugpaar angeordnet Während eines der beiden Walzenbiegewerkzeugpaare in Bezug auf die Breite des Buchblocks eingestellt werden kann, ist das andere Walzenbiegewerkzeugpaar ortsfest angeordnet.

Es stellt sich somit die Aufgabe, eine kompakte Vorrichtung der eingangs genannten Art zu schaffen, die für unterschiedliche Buchdicken verwendbar und einfach bedienbar ist.

Erfindungsgemäss wird die Aufgabe durch die Merkmale des kennzeichnenden Teils des Anspruchs 1 gelöst.

Damit werden die erwähnten Nachteile behoben und es ist eine Vorrichtung verfügbar, die für gerade Buchdeckerücken universell verwendbar ist.

Nachfolgend wird die Erfindung unter Bezugnahme auf den zitierten resp. den zitierenden Stand der Technik und die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: einen schematischen Querschnitt durch die in Fig.3 dar- gestellte erfindungsgemässe Vorrichtung, eingestellt für eine maximale Buchdicke,
- Fig. 2: einen schematischen Querschnitt durch die in Fig.3 ge- zeigte Vorrichtung, eingestellt für eine minimale Buchdicke,
- Fig. 3: eine räumliche Darstellung der erfindungsgemässen Vor- richtung eingestellt für eine minimale Buchdicke und
- Fig. 4: eine räumliche Darstellung der erfindungsgemässen Vor- richtung, eingestellt für eine maximale Buchdicke und
- Fig. 5: eine räumliche Darstellung der erfindungsgemässen Vor- richtung mit einem drehwinkelgesteuerten Antriebsmotor.

Die Fig. 1 bis 5 stellen eine Vorrichtung 1 zur Verformung eines auf einen Buchblockrücken eines Buchblocks etwa gleichmässig verteilt auszurichtenden, gegebenenfalls eine Rückeneinlage (nicht sichtbar) aufweisenden Buchdeckerückens 5 einer Buchdecke 4. Die Rückeneinlage, auch Schrenz bezeichnet, befindet sich zwischen Vorder- und Rückendeckel im Bucheinband resp. an dem Bezugsnutzen und besteht aus Graupappe bzw. Altpapier. Weitere Hinweise zur Rückeneinlage oder zum Bezugsnutzen sind der DE 10057600 und/oder DE 10057602 im Zusammenhang mit der Herstellung von Bucheinbanddecken zu entnehmen. In "Industrielle Buchbinderei" von Libau/Heinz, Ausgabe 2001, ISBN 3-88013-596-7 ist mit einem Bild 5.35 und zugehörigem Text auf eine Rückeneinlage, allerdings nach dem Rundeprinzip, bei Buchdecken hingewiesen.

Die Fig. 1 bis 5 zeigen weiterhin die Vorrichtung 1 bei bevorzugter gerader Rückenbildung, nachdem die Buchdecke 4 vor der Verformung des Mittenbereichs resp. des Buchdeckerückens 5 flach liegend ausgestreckt positioniert war. Zum Zweck der Verformung besteht die Vorrichtung 1 aus einem Verformungswerkzeug 6, das sich senkrecht zur Zeichnungsebene der Fig. 1 und 2 wenigstens über die Höhe einer Buchdecke 4 erstreckt und eine durch zwei, das Verformungswerkzeug 6 bildende Stützleisten 7, 8, eine auf die nach unten gerichtete Innenseite des Buchdeckerückens 5 oder Buchdeckemittenbereichs diesen/diesen aushebend in etwa senkrechter Richtung anheb- und absenkbar aufweist.

Die Fig. 1 und 2 zeigen das leistenförmige Verformungswerkzeug 6 in einer Arbeitsstellung, in der letzteres den Buchdeckerücken 5 zu einem Steg aushebend angehoben ist, wobei beidseits aussenliegend von den Stützleisten 7, 8 jeweils eine Falzformschiene 9, 10 ein Scharnier zwischen jeweils einem Buchdeckel 11, 12 und dem Buchdeckerücken 5 der Buchdecke 4 bildend entgegenstehen, so dass der Buchdeckerücken 5 umgelenkt wird. Dabei bildet der Bezugsnutzen 13 einen Steg 14 der sich über die Stützleisten 7, 8 des leistenförmigen Verformungswerkzeuges 6 erstreckt. Die an einer Sockelleiste 15, 16 jeweils hochstehenden relativ schmalen Stützleisten 7, 8 übertragen die Wärme der Heizkanäle 17 in den Sockelleisten 15, 16 auf den Buchdeckerücken 5, insbesondere in die Endbereiche 18 des Steges 14.

Die Breite der Stützleisten 7, 8 an ihrer Oberseite resp. der Innenseite des Buchdeckerückens 5 zugewandten Seite ist mitbestimmend resp. massgebend für die Dicke der mit einer Buchdecke 4 zu verarbeitenden Buchblöcke; dies lässt sich beispielsweise der Fig. 2 deutlich entnehmen. Die Sockelleisten 15, 16 liegen vorzugsweise auf Trägern 19, 20, die jeweils auf einem zweiten Führungselement 21, 22 einer Führungsvorrichtung 23, 24 befestigt sind, auf. Ein erstes Führungselement 25, 26 der Führungsvorrichtung 23, 24, der einfachheitshalber eine zylindrische Führungsstange, ist an den Enden jeweils in einer Seitenwange 27, 28 eines die Vorrichtung 1 aufnehmenden Gestells 29 befestigt. Das jeweils verstellbare zweite Führungselement 21, 22, auf dem die die Stützelemente 7, 8 aufweisenden Sockelleisten 15, 16 durch die Träger 19, 20 abgestützt sind, ist an den ersten Führungselementen 25, 26 längsverschiebbar gleit- oder wälzgelagert. Die Sockelleisten 15, 16 der Stützleisten 7, 8 sind somit jeweils über die Träger 19, 20 mit den zweiten Führungselementen 21, 22 verbunden. Fig. 3 zeigt, dass die in Abständen entlang der Falzformschienen 9, 10 mit einer Stützleiste 7, 8 verbundenen Führungsvorrichtungen 23, 24 der einfachheithalber etwa gleich ausgebildet sind. Die Fig. 1 und 2 stellen die Führungsvorrichtung 23, 24 mit gestrichelten Linien seitlich betrachtet dar, wobei Fig. 1 die Stützleisten 7, 8 mit maximalem Abstand zeigen und Fig. 2 die Stützleisten 7, 8 aneinander anliegend, also für den schmalsten Buchdeckerücken 5 veranschaulicht.

Die Fig. 1 und 2 zeigen die Ausbildung der Träger 19, 20, die die Stützleisten 7, 8 über die Sockelleisten 15, 16 verbinden und die Ausnehmungen 30, 31, etwa nach einem liegenden U, in den Trägern 19, 20. Der untere Schenkel der Ausnehmungen 30, 31, oder in Richtung der Falzformschienen 9, 10 versetzt, ist jeweils eine Zahnstange 32, 33 mit dem zweiten Führungselement 21, 22 verbunden, in die jeweils ein an einer parallel zu den Falzformschienen 9, 10 im Gestell 29 gelagerte, die U-förmige Ausnehmung 30, 31 durchsetzende Antriebswelle 34, 35 befestigtes Zahnrad 36, 37 eingreift.

Zum besseren Verständnis der Anordnung der Einzelteile der Vorrichtung 1, ist in Fig. 3 die Antriebswelle 34 unterbrochen dargestellt. Die Lagerung der Antriebswellen 34, 35 ist in einer Stirnplatte 38, 39 des Gestells 29 vorgesehen. Selbstverständlich ist es möglich, anstelle der in den Fig. 3 bis 5 gezeigten Ausführung, jeweils jeder der beiden Führungsvorrichtungen 23, 24 einer Stützleiste 7, 8 eine Antriebseinheit, beispielsweise ein Zahnstangenantrieb über die Antriebswellen 34, 35 zuzuordnen, wodurch ein höherer Aufwand mit sich auf die Genauigkeit positiv auswirkende, bessere Funktionalität entsteht.

Bei der Ausführung nach den Fig. 3 bis 5 sind den Stützleisten 7, 8 jeweils nur auf eine Führungsvorrichtung 23, 24 einwirkende Antriebseinheiten zugeordnet. Damit eine kompakte Bauweise erreicht werden kann, decken sich die den Stützleisten 7, 8 zugeordneten Zahnstangen 32, 33 in der Position, in der die Stützleisten 7, 8 aneinander anliegen. Zum Austausch der Stützleisten 7, 8 sind diese, wie in den Fig. 1 und 2 erkennbar, durch Schrauben 45 mit den zweiten Führungselementen 21, 22 verbunden.

Die Antriebswelle 34 ist, wie in Fig. 5 dargestellt, durch ein Zahnrad 41 eines Riemenvorgeleges 40 mit einem an dem Gestell 29 befestigten Elektromotor42, vorzugsweise einem drehwinkelgesteuerten Motor antriebsverbunden. Weiterhin ist in Fig. 5 ein Teil eines Maschinengestells 43 ersichtlich, auf dem die Vorrichtung 1 befestigt ist. Der Antrieb auf die Antriebswelle 35 erfolgt mittels Zahnradvorgelege 44 durch die Antriebswellen 34, 35 ausserhalb des Gestells 29 (siehe Fig. 3 bis 5).

## Patentansprüche

1. Vorrichtung (1) zur Verformung eines auf einen Buchblockrücken eines Buchblocks etwa gleichmässig verteilt auszurichtenden, gegebenenfalls eine Rückeneinlage aufweisenden Buchdeckerückens (5) einer liegend ausgestreckt positionierten Buchdecke (4), bestehend aus einem auf die dem Buchblockrücken zugewandte Innenseite des Buchdeckerückens (5) bewegbaren, diesen zwischen zwei seitlichen, entgegenstehenden Falzformschienen (9, 10) aushebenden, einen Steg (14) an dem Buchdeckerücken (5) erzeugenden Verformungswerkzeug (6), **dadurch gekennzeichnet, dass** das Verformungswerkzeug (6) leistenförmig ausgebildet ist und zwei beabstandete und parallel zu den Falzformschienen (9, 10) verlaufende Stützleisten (7, 8) aufweist, wobei die Stützleisten (7, 8) zur Einstellung der Stegbreite des Buchdeckerückens (5) jeweils durch wenigstens eine Führungsvorrichtung (23, 24) quer zur Erstreckung der Falzformschienen (9, 10) gemeinsam den gegenseitigen Abstand verändernd verstellbar ausgebildet sind, wobei die Führungsvorrichtung (23, 24) durch jeweils ein mit einem Gestell (29) verbundenes erstes Führungselement (25, 26) und ein an diesem beweglich geführtes zweites, eine Stützleiste (7, 8) aufweisendes Führungselement (21, 22) ausgebildet ist.

2. Vorrichtung nach Anspruch 1, **dadurch gekennzeichnet, dass** die Stützleisten (7, 8) motorisch ein- und verstellbar angetrieben sind.

3. Vorrichtung nach Anspruch 1 oder 2, **dadurch gekennzeichnet, dass** wenigstens ein einer Stützleiste (7, 8) zugeordnetes zweites Führungselement (21, 22) einer Führungsvorrichtung (23, 24) angetrieben ist.

4. Vorrichtung nach einem der Ansprüche 1 bis 3, **dadurch gekennzeichnet, dass** die Stützleisten (7, 8) elektromechanisch oder pneumatisch verstellbar angetrieben sind.

5. Vorrichtung nach Anspruch 4, **dadurch gekennzeichnet, dass** die Stützleisten (7, 8) durch einen Zahnstangenantrieb ein- und verstellbar sind.

6. Vorrichtung nach Anspruch 4 oder 5, **dadurch gekennzeichnet, dass** die Stützleisten (7, 8) durch einen drehwinkelgesteuerten Elektromotor (42) ein- und verstellbar angetrieben sind.

7. Vorrichtung nach einem der Ansprüche 4 bis 6, **dadurch gekennzeichnet, dass** jeweils das zweite Führungselement (21, 22) eine mit einem antreibbaren Zahnrad (36, 37) verbundene Zahnstange (32, 33) aufweist.

8. Vorrichtung nach Anspruch 7, **dadurch gekennzeichnet, dass** entlang des Verformungswerkzeuges (6) wenigstens zwei voneinan der beabstandete, jeweils einer Stützleiste (7, 8) zugeordnete Führungsvorrichtungen (23, 24) an dem Gestell (29) angeordnet sind.

9. Vorrichtung nach Anspruch 8, **dadurch gekennzeichnet, dass** jeweils wenigstens eine der einer Stützleiste (7, 8) zugeordneten Führungsvorrichtung (23, 24) mit einer aus Zahnstange (32, 33) und Zahnrad (36, 37) bestehenden Antriebseinheit ausgebildet ist.

10. Vorrichtung nach Anspruch 9, **dadurch gekennzeichnet, dass** die Zahnräder (36, 37) einer Antriebseinheit jeweils an einer Antriebswelle (34, 35) befestigt sind.

11. Vorrichtung nach Anspruch 10, **dadurch gekennzeichnet, dass** das Verformungswerkzeug (6) durch zwei parallele Antriebswellen (34, 35) ausgebildet ist.

12. Vorrichtung nach einem der Ansprüche 1 bis 11, **dadurch gekennzeichnet, dass** die Stützleisten (7, 8) mit den zweiten Führungselementen (21, 22) austauschbar verbunden sind.

## Claims

1. Device (1) for deforming a book cover spine (5) of a book cover (4) positioned in a horizontally extending manner, which book cover spine (5) optionally has a spine lining and is to be aligned approximately equally on a book block spine of a book block, the device (1) consisting of a deforming tool (6) which is movable on the inner side of the book cover spine (5) oriented towards the book block spine, raises said book cover spine (5) between two lateral, opposed fold-forming rails (9, 10) and generates a ridge (14) on the book cover spine (5), **characterised in that** the deforming tool (6) is of rail-like configuration and comprises two support rails (7, 8) spaced apart and disposed parallel to the fold forming rails (9, 10), the support rails (7, 8) being configured to be adjustable in order to adjust the width of the ridge of the book cover spine (5) by means of at least one respective guide device (23, 24) disposed transversely to the extension of the fold forming rails (9, 10) and jointly varying the reciprocal spacing thereof, and the guide device (23, 24) being in each case formed by a respective first guide element (25, 26) connected to a frame (29) and a second guide element (21, 22) guided movably on said first guide element (25, 26) and having a support rail (7, 8).

2. Device according to Claim 1, **characterised in that** the support rails (7, 8) are displaceable and adjustable in a motor-driven manner.

3. Device according to Claim 1 or 2, **characterised in that** at least one second guide element (21, 22), associated with a support rail (7, 8), of a guide device (23, 24) is driven.

4. Device according to any one of Claims 1 to 3, **characterised in that** the support rails (7, 8) are driven in an electromechanically or pneumatically adjustable manner.

5. Device according to Claim 4, **characterised in that** the support rails (7, 8) are adjustable and displaceable by a rack-and-pinion drive.

6. Device according to Claim 4 or 5, **characterised in that** the support rails (7, 8) are driven adjustably and displaceably by a rotation-angle-controlled electric motor (42).

7. Device according to any one of Claims 4 to 6, **characterised in that** the second guide element (21, 22) has in each case a respective toothed rack (32, 33) connected to a driveable gear wheel (36, 37).

8. Device according to Claim 7, **characterised in that** at least two guide devices (23, 24) which are spaced from one another and are each associated with a respective support rail (7, 8) are arranged on the frame (29) along the deforming tool (6).

9. Device according to Claim 8, **characterised in that** at least one of the guide devices (23, 24) associated with a respective support rail (7, 8) is configured with a drive unit consisting of toothed rack (32, 33) and gear wheel (36, 37).

10. Device according to Claim 9, **characterised in that** the gear wheels (36, 37) of a drive unit are in each case fastened to a respective drive shaft (34, 35).

11. Device according to Claim 10, **characterised in that** the deforming tool (6) is formed by two parallel drive shafts (34, 35).

12. Device according to any one of Claims 1 to 11, **characterised in that** the support rails (7, 8) are connected exchangeably to the second guide elements (21, 22).

## Revendications

1. Dispositif (1) dévolu à la mise en forme d'un dos (5) d'une couverture de livre (4) positionnée avec étendue à plat, éventuellement muni d'une bande de renfort intégrée et destiné à être orienté sur un dos de corps d'ouvrage avec répartition sensiblement uniforme, constitué d'un outil (6) de mise en forme qui est mobile vers la face intérieure du dos (5) de la couverture, tournée vers le dos du corps d'ouvrage, soulève ledit dos de couverture entre deux rails latéraux (9, 10) de conformation par pliage, placés en vis-à-vis, et donne naissance à une nervure (14) sur le dos (5) de la couverture, **caractérisé par le fait que** outil (6) de mise en forme est configuré en une barrette et comprend deux listels d'appui (7, 8) espacés, s'étendant parallèlement aux rails (9, 10) de conformation par pliage, sachant que, en vue de régler la largeur de la nervure du dos (5) de la couverture, lesdits listels d'appui (7, 8) sont réalisés avec faculté de déplacement à l'aide d'au moins un dispositif respectif de guidage (23, 24), transversalement par rapport à l'étendue desdits rails (9, 10) de conformation par pliage, en faisant conjointement varier l'espacement mutuel, ledit dispositif de guidage (23, 24) étant composé d'un premier élément respectif de guidage (25, 26) relié à un bâti (29), et d'un second élément de guidage (21, 22) présentant un listel d'appui (7, 8) et guidé avec mobilité sur l'élément précité.

2. Dispositif selon la revendication 1, **caractérisé par le fait que** les listels d'appui (7, 8) sont entraînés avec faculté de réglage et de déplacement motorisés.

3. Dispositif selon la revendication 1 ou 2, **caractérisé par** l'entraînement d'au moins un second élément de guidage (21, 22) d'un dispositif de guidage (23, 24), affecté à un listel d'appui (7, 8).

4. Dispositif selon l'une des revendications 1 à 3, **caractérisé par le fait que** les listels d'appui (7, 8) sont entraînés électromécaniquement ou pneumatiquement avec faculté de déplacement.

5. Dispositif selon la revendication 4, **caractérisé par le fait que** les listels d'appui (7, 8) peuvent être réglés et déplacés par l'intermédiaire d'un entraînement à crémaillère.

6. Dispositif selon la revendication 4 ou 5, **caractérisé par le fait que** les listels d'appui (7, 8) sont entraînés, avec faculté de réglage et de déplacement, par l'intermédiaire d'un moteur électrique (42) dont l'angle de rotation est commandé.

7. Dispositif selon l'une des revendications 4 à 6, **caractérisé par le fait que** le second élément de guidage (21, 22) est respectivement pourvu d'une crémaillère (32, 33) reliée à une roue dentée (36, 37) pouvant être entraînée.

8. Dispositif selon la revendication 7, **caractérisé par le fait qu'**au moins deux dispositifs de guidage (23, 24), espacés l'un de l'autre et respectivement affectés à un listel d'appui (7, 8), sont installés sur le bâti (29) le long de l'outil (6) de mise en forme.

9. Dispositif selon la revendication 8, **caractérisé par le fait qu'**au moins un dispositif respectif de guidage (23, 24), affecté à l'un (7, 8) des listels d'appui, est doté d'une unité d'entraînement constituée d'une crémaillère (32, 33) et d'une roue dentée (36, 37).

10. Dispositif selon la revendication 9, **caractérisé par le fait que** les roues dentées (36, 37) d'une unité d'entraînement sont respectivement fixées à un arbre d'entraînement (34, 35).

11. Dispositif selon la revendication 10, **caractérisé par le fait que** l'outil (6) de mise en forme est constitué de deux arbres d'entraînement (34, 35) parallèles.

12. Dispositif selon l'une des revendications 1 à 11, **caractérisé par le fait que** les listels d'appui (7, 8) sont reliés aux seconds éléments de guidage (21, 22) de manière interchangeable.
